# EUROPÄISCHE PATENTSCHRIFT

(11) **EP 0 625 951 B1**
(45) Veröffentlichungstag und Bekanntmachung des Hinweises auf die Patenterteilung: **19.03.1997**
(21) Anmeldenummer: 94903804.6
(22) Anmeldetag: 16.12.1993
(51) Int. Cl.: B65D 88/16

(54) **SCHÜTTGUTBEHÄLTER**
BULK MATERIAL CONTAINER
CONTENEUR DE MATIERE EN VRAC

(30) Priorität: 17.12.1992 DE 9217248 U
(43) Veröffentlichungstag der Anmeldung: 30.11.1994
(73) Patentinhaber: EUREA VERPACKUNGS GMBH & CO. KG., D-48432 Rheine (DE)
(72) Erfinder: WURR, Egon, D-48432 Rheine (DE)
(74) Vertreter: Hoffmeister, Helmut, Dr. Dipl.-Phys.
(86) Internationale Anmeldenummer: EP9303575
(87) Internationale Veröffentlichungsnummer: WO9413559

(56) Entgegenhaltungen:
- EP-A- 0 413 886
- DE-A- 3 204 758

## Beschreibung

Die Erfindung betrifft einen Schüttgutbehälter, insbesondere einen flexiblen Bulkcontainer (FIBC), der im wesentlichen aus einem Gewebe von hochfesten Kunststofffäden oder -bändchen hergestellt ist (siehe z.B. DE-A-3 204 758).

Schüttgutbehälter der beschriebenen Art kommen für die unterschiedlichsten Schüttgüter zum Einsatz. Sie werden beispielsweise aus Polypropylen-Bändchen-Gewebe hergestellt. Andere Olefine oder Mischolefin-Polymere sind ebenfalls im Einsatz.

Polyolefine, insbesondere Polypropylen, ist aber anfällig gegenüber dem UV-Anteil des Sonnenlichtes. Durch die UV-sonneneinstrahlung verändert sich der Kunststoff; das Gewebe verliert nach und nach an Festigkeit und kann bei normaler Beanspruchung reißen. Wird ein solcher, in seiner Festigkeit geminderter Schüttgutbehälter angehoben, so reißt das Gewebe und der Behälter entleert sich. Es ist auch schon vorkommen, daß sich die Halteschlaufen aus dem Gewebe lösen und der Schüttgutbehälter von der Hebevorrichtung herabfällt. Tritt ein solcher Schaden auf, so ist es oftmals sehr schwierig, festzustellen, ob der Schaden durch Überlastung oder durch Materialabbau aufgrund von UV-Einstrahlung geschehen ist. Offen bleibt auch die Frage, ob der Schaden nur durch UV-Strahlung beeinflußt wurde oder aber ob chemische Reaktionen des Schüttgutes eine Veränderung des Gewebes hervorgerufen haben.

Der Erfindung liegt die Aufgabe zugrunde, bei einem Schüttgutbehälter der eingangs genannten Art dessen Beanspruchung durch Lichteinfluß, insbesondere UV-Strahlung, einfach und sicher feststellbar zu machen, um so eine möglichst genaue Aussage darüber zu treffen, welche Menge an Strahlung eingewirkt hat.

Bei der physikalischen Messung in Bezug auf die Untersuchung und den Gebrauch von Polyolefin-Geweben hat nur die auf die Erdoberfläche auftreffende sogenannte Globalstrahlung eine praktische Bedeutung. Es handelt sich um die Summe der direkten Sonnenstrahlung und der durch die Komponenten der Erdatmosphäre gestreuten Himmelsstrahlung. Die Globalstrahlung umfaßt den Wellenlängenbereich von etwa 290 - 1400 nm, der Anteil der langwelligen Strahlung im IR-Bereich (780 - 1400 nm) beträgt etwa 53 %, das sichtbare Gebiet (400 - 780 nm) liefert etwa 43 % und der UV-Anteil (290 - 400 nm) nur etwa 4 - 6 % der gesamten Globalstrahlung. Die Messung der Strahlungsenergie wird mit einem Pyrheliometer durchgeführt. Die Energie wird in Joule angegeben. In der Praxis wird jedoch nach wie vor allgemein die Langley-Einheit verwendet, und zwar insbesondere in Kilo-Langley. 1 Kilo-Langley - kLy - entspricht der Sonneneinstrahlung von 1 kCal/cm². Die Intensität wird im allgemeinen in kLy pro Jahr angegeben. Wetterkarten zeigen, daß z. B. in Mitteleuropa eine Sonneneinstrahlung von etwa 1000 kLy pro Jahr gegeben ist. In Gebieten Amerikas und Afrikas werden über 220 kLy pro Jahr gemessen.

Die vorgenannte Aufgabe wird dadurch gelöst, daß der Schüttgutbehälter wenigstens ein Indikatorelement an einer Stelle, die der Sonne ausgesetzt ist, trägt, und daß das Indikatorelement reproduzierbar sicht- oder meßbare Eigenschaftsänderungen entsprechend der auf das Gewebe einwirkenden Sonnenstrahlung erfährt. Dabei kann es sich bei dem Indikatorelement um ein Gewebe, eine Folie, ein Vlies oder eine Schicht handeln, die bei einer definierten Sonneneinstrahlung wenigstens eine ihrer physikalischen Eigenschaften, z. B. ihre Festigkeit oder Farbe, meß- und reproduzierbar ändert.

Beispielsweise werden kleine Fähnchen aus Polyethylen mit weißem Pigment, z. B. TiO₂ versehen und als Indikatorelement verwendet. Durch Laborversuche kann empirisch die Standzeit derartiger Indikatorelemente festgelegt werden, so daß nach einer bestimmten Zeit der Einstrahlung mit Hilfe einfacher Dehnungsmessungen festgestellt werden kann, welche Stabilität das Indikatorelement nach einer bestimmten Zeit des Gebrauches noch hat.

Mit der vorliegenden Erfindung ist es daher möglich, die kumulierte Intensität festzustellen, die auf den Behälter eingewirkt hat. Die eingesetzten Indikatorelemente können daher Aufschluß darüber geben, welche Intensität an Strahlung bereits auf den Beutel eingewirkt hat, so daß für die weitere Verwendungsfähigkeit bzw. den weiteren Einsatz des Schüttgutbehälters sofort an Ort und Stelle entschieden werden kann. Der Praxis am nächsten kommend sind dabei Indikatorelemente in Form von Streifen oder Fähnchen, die an exponierten Stellen des Schüttgutbehälters aufgenäht sind und die zur Untersuchung abgetrennt werden. Hier kann dieselbe Kunststoffqualität gewählt werden, die auch den Garnen des Gewebes zukommt.

Es ist aber auch möglich, Indikatorelemente in das Gewebe einzuweben, wobei insbesondere an Indikatorelemente gedacht ist, die sich im Laufe der Zeit charakteristisch verfärben. Es sind Farbstoffe bekannt, die durch Sonneneinstrahlung eine Ent- oder Verfärbung ergeben und daher ebenfalls als kumulative Meßindikatoren einsetzbar sind.

Üblicherweise wird das Gewebegarn des Schüttgutbehälters mit geeigneten UV-stabilisatoren oder UV-Absorbern ausgerüstet, die als Lichtschutzmittel sowohl zur Verbesserung der Lichtbeständigkeit als auch als Sonnenschutzmittel Verwendung finden. Es gibt hier verschiedene chemotechnische Möglichkeiten (vgl. Artikel UV-Absorber in RÖMPP, Chemie-Lexikon), die teilweise auch gemischt verwendet werden und in vielen Fällen Herstellungsgeheimnis sind.

Bei Verwendung von Indikatorelementen derselben Zusammensetzung wie das Grundgewebe lassen sich einfacherweise zu jeder beliebigen Zeit Aussagen darüber treffen, welche Sonneneinstrahlung bereits gewirkt hat. Insbesondere kann der Hersteller auch eine Garantie darüber geben, daß mit einer bestimmten UV-Beständigkeit des FIBC-Gewebes von 80, 150 bzw. 200 kLy eine Aussage damit verbunden sein kann, daß nach der vorhandenen Einstrahlung noch eine Restfestigkeit von 50 % der ursprünglichen Festigkeit vorhanden ist, wobei die ASTM-Normen eingehalten werden.

Mit Vorteil wird auch ein gefärbter Indikator verwendet, der sich bei einer definierten Sonneneinstrahlung farblich verändert. Ein Farbindikator kann z. B. in einem weißen Gewebe partiell eingebracht sein. Die Menge der kumulierten Sonneneinstrahlung ist bei einem gebrauchten FIBC feststellbar, wenn ein Indikator vorhanden ist. Hat sich der Indikator z. B. nach einer Einstrahlung von 50 kLy farblich verändert, so ist eine entsprechende UV-Einstrahlung wirksam geworden. Darüber hinaus wird vorgeschlagen, durch Indikatorelemente, die mit Kennfäden kombiniert sind, eine bestimmte Standfestigkeit gegenüber Sonneneinstrahlung anzudeuten, beispielsweise

| | |
|---|---|
| 50 kLy | gelber Kennfaden |
| 75 kLy | grüner Kennfaden |
| 100 kLy | roter Kennfaden |
| 150 kLy | schwarzer Kennfaden. |

Insbesondere ist es vorteilhaft, gefärbte Indikatorfäden in das Gewebe einzuweben, da es sich hierbei um eine praktisch fälschungssichere Maßnahme handelt. Ein eingewebt er Indikatorfaden oder ein entsprechendes Bändchen hat den Vorteil, daß es sich nicht nachträglich wieder in ein Gewebe einschießen läßt, so daß ein vorhandenes Indikatorelement den Zustand des Gewebes angibt.

Insbesondere wird vorgeschlagen, aussagefähige Stellen für das Anbringen von Indikatorelementen zu wählen, so z. B.
- den Kragenbereich,
- den Deckelbereich,
- die Seitenflächen und/oder
- die Transportschlaufen.

Hierdurch werden die Stellen mit einem Indikator ausgestattet, die sowohl der Sonneneinstrahlung am stärksten ausgesetzt sind als auch den größten Belastungen unterliegen können. Man bekommt damit eine Aussage, die für den praktischen Gebrauch von größter Bedeutung ist. Das Indikatorelement gibt an, daß im Gewebe, in den Trageschlaufen bzw. im Nähgarn nach einer bestimmten Sonneneinstrahlung noch eine bestimmte Restfestigkeit der ursprünglichen Festigkeit vorhanden ist.

Dies gilt auch dann, wenn das Gewebe aus Kunststoffäden als Polyolefinen hergestellt ist, da diese Kunststoffe ein kostengünstiges und relativ preiswertes Gewebe ermöglichen. Mit den Kunststoffäden können auch elektrisch leitende Fäden verwebt sein. Hierdurch werden Aufladungen beim Befüllen, Transport und Entleeren des Schüttgutbehälters sicher abgeleitet. Diese leitenden Fäden bestehen vorteilhaft in der Grundsubstanz aus Polypropylen und können beispielsweise gemäß EP 298 767 A3 hergestellt sein. Dadurch daß sowohl die nichtleitenden als auch die leitenden Fäden des Gewebes aus der gleichen Grundsubstanz hergestellt sind, gibt das Indikatorelement im wesentlichen den Zustand des gesamten eingesetzten Gewebes an.

In diesem Zusammenhang sei darauf verwiesen, daß ein Indikator zum Nachweis von UV-B-Strahlung bekannt ist (DE 92 05 575 U1). Er besteht aus einem Rezeptor aus fototropen Material und einem Filter, der für elektromagnetische Strahlung der Wellenlänge 280 nm bis 315 nm und oberhalb von etwa 500 nm selektiv durchlässig ist. Der Filter ist über dem Material angeordnet. Diese Indikatorausführungsform ist aber für den hier vorliegenden Zweck nicht verwendbar.

Die Erfindung wird nachstehend an einem Ausführungsbeispiel näher erläutert. Es zeigen:
- Figur 1: einen Schüttgutbehälter mit Indikatorelementen in einer perspektivischen schematischen Darstellung,
- Figur 2: eine Gewebestruktur des zur Herstellung eines Schüttgutbehälters gemäß Figur 1 verwendeten Gewebes, mit als Indikatorelemente verwendeten einzelnen Fäden.

In Figur 1 ist ein Schüttgutbehälter 1, ein sogenannter FIBC, dargestellt. Er besteht aus einem Tragbeutel 5, der oben mit Hebeschlaufen 7 und 7' versehen ist. In seinem Deckelbereich 10 weist der Tragbeutel 5 einen Einfüllstutzen 8, in seinem Bodenbereich 11 einen Auslaufstutzen 9 auf.

Der Tragbeutel ist aus einem Gewebe 2 aus hochfesten Kunststoffäden 3 hergestellt, bei dem elektrisch leitende Fäden 3' mit eingewebt sind. Diese elektrisch leitenden Fäden 3' bestehen aus einem durch Rußzusatz elektrisch schwach leitend gemachten Polyolefin, vorzugsweise Polypropylen, wie es sich beispielsweise gemäß EP 208 767 A3 herstellen läßt. Durch das Einweben wird das Gewebe mit einem Gitternetz sich kreuzender, elektrisch leitender Fäden durchsetzt, über das bei entsprechender Erdung die beim Benutzen der Schüttgutbehälter, vornehmlich beim Einfüllen bzw. Entleeren, entstehende statische Elektrizität abgeleitet werden kann.

Dieser Schüttgutbehälter 1 wird bei seinem Gebrauch der Sonneneinstrahlung ausgesetzt, die in kLy gemessen wird. Üblicherweise werden die Fäden des Gewebes 2 mit geeigneten UV-Stabilisatoren ausgerüstet. Hierdurch wird eine UV-Beständigkeit von 150 kLy erreicht, bis die Festigkeit auf 50 % des ursprünglichen Wertes gesunken ist. Für die leichteren Teile, den Auslaufstutzen 9, den Einlaufstutzen 8 und den Deckelbereich 10, ist eine UV-Beständigkeit von 80 kLy üblich und erforderlich.

Um die Sonneneinstrahlung und damit die mögliche UV-Schädigung feststellen zu können, werden auf dem Schüttgutbehälter an wichtigen aussagefähigen Stellen Indikatorelemente 4, 4' bzw. 4" befestigt. Ein Indikatorelement 4 wird dabei vorzugsweise im Kragenbereich angebracht. Weiterhin ist es möglich, Indikatorelemente 4', 4" im Deckelbereich oder an den Hebeschlaufen 7 und 7' sowie an den Seitenflächen 12 und 12' zu befestigen.

Die Indikatorelemente 4, 4' und 4" können als Farbumschlagindikatoren ausgebildet sein oder aber als an beiden Enden aufgenähte Fähnchen, die zur Untersuchung leicht abschneidbar sind. Darüber hinaus können auch Farbindikatorelemente in Form von Bändchen oder Fäden in das Behältergewebe mit eingewebt werden, wobei sie innerhalb eines im übrigen weißen Gewebes leicht erkennbar sind (Bezugszahl 40). Das Gewebe 2 selbst besteht, wie insbesondere aus Figur 2 hervorgeht, aus UV-beständig ausgerüsteten Kunststoffäden 3, in die in bestimmten Abständen leitende (dunkle) Fäden 3' eingewebt sind. Indikatorelemente 40 in Form von Farbfäden sind daneben zu erkennen.

Die Ausrüstung des Gewebes 2 mit einer UV-Beständigkeit von 150 bzw. 80 kLy besagt, daß nach dieser Einstrahlung die Reißfestigkeit des Gewebes gegenüber der ursprünglichen Festigkeit um 50 % abgenommen haben darf. Erfindungsgemäß werden Indikatorelemente 4, 4', 4" bzw. 40 an den genannten Stellen 6, 7, 7', 10, 12 und 12' befestigt, da diese Stellen aussagefähige Meßergebnisse liefern. Möglich ist es aber auch, die Indikatorelemente 4, 4', 4" bereits bei der Herstellung des Gewebes 2 einzuweben. Hierdurch ist eine von mechanischen Einflüssen bzw. möglichen Manipulationen freie Aussage über den Gewebezustand möglich.

Die Indikatoreelemente 4, 4' und 4" bzw. 40 können durch eine Veränderungs- oder Farbreaktion eine Information über die erfolgte Sonneneinstrahlung liefern, da wenigstens eine ihrer physikalischen Eigenschaften, z. B. ihre Festigkeit oder Farbe, sich meß- und reproduzierbar geändert hat.

Eine andere Möglichkeit ist das Anbringen von Indikatoren 4, 4' und 4" aus einem Stück Gewebe, Folie, Vlies oder beschichteten Material, welches eine empirisch eingestellte, definierte UV-Stabilität besitzt und beispielsweise bei einer Einstrahlung von 50, 100 oder 150 kLy zerbricht, zerkrümelt oder spröde wird. Derartiges eingesetztes Material kann dann durch Augenschein schon als nicht mehr mit ausreichender Festigkeit versehen erkannt werden.

Es sei darauf hingewiesen, daß man insbesondere einem gebrauchten "Second Hand"-FIBC nicht ansieht, welche UV-Strahlung auf ihn eingewirkt hat. Der Verwender und Käufer des Behälters soll rechtzeitig darüber informiert sein, wann Ersatz des Behälters erforderlich ist. Der Indikator gewährleistet auf der anderen Seite, daß nicht nur der reine Zeitfaktor eine Rolle spielt, sondern die Einstrahlung als hauptsächlisches, die Alterung bedingendes Element. Daher kann ein Behälter üblicherweise länger als bisher verwendet werden, da er nicht aus sicherheitstechnischen Gründen vorzeitig aus dem Verkehr genommen wird. Auf der anderen Seite können unsachgemäße Füllungsbedingungen, beispielsweise mit nicht zugelassenen Füllgütern bei Schäden dem Verhalten des Transporteurs zugerechnet werden, da die Indikatorelemente anzeigen, daß eine eine Schädigung auslösende Sonneneinstrahlung bisher nicht beobachtet werden konnte.

## Patentansprüche

1. Schüttgutbehälter, insbesondere ein flexibler Bulkcontainer (FIBC), der im wesentlichen aus einem Gewebe von hochfesten Kunststoffäden oder -bändchen hergestellt ist,
dadurch gekennzeichnet, daß der Schüttgutbehälter wenigstens ein Indikatorelement (4; 4'; 4"; 40) an einer Stelle (6; 7; 7'; 10; 12; 12'), die der Sonne ausgesetzt ist, trägt,
und daß das Indikatorelement reproduzierbar sichtoder meßbare Eigenschaftsänderungen entsprechend der auf das Gewebe einwirkenden Sonnenstrahlung erfährt.

2. Schüttgutbehälter nach Anspruch 1, dadurch gekennzeichnet, daß das Indikatorelement (4; 4'; 4") aus einem Gewebe, einer Folie, einem Vlies oder einer Schicht besteht, die bei einer definierten Sonneneinstrahlung wenigstens eine ihrer physikalischen Eigenschaften, z.B. ihre Festigkeit oder Farbe, meßund reproduzierbar ändert.

3. Schüttgutbehälter nach Anspruch 1 oder 2, dadurch gekennzeichnet, daß das/die Indikatorelement(e) (40; 4', 4") in das Gewebe (2) eingewebt und/oder auf dem Gewebe (2) befestigt sind.

4. Schüttgutbehälter nach wenigstens einem der Ansprüche 1 bis 3, dadurch gekennzeichnet, daß das/die Indikatorelement(e) (4") aus Kunstoff-Folienstreifen bestehen, die zur Prüfung von den Transportbehältern abschneidbar sind.

5. Schüttgutbehälter nach wenigstens einem der Ansprüche 1 bis 4, dadurch gekennzeichnet, daß Indikatorelemente angebracht sind
- im Kragenbereich (6) des Behälters,
- im Deckelbereich (10),
- an den Seitenflächen (12, 12') und/oder
- an den Transportschlaufen /7, 7').

6. Schüttgutbehälter nach wenigstens einem der Ansprüche 1 bis 5, dadurch gekennzeichnet, daß das Gewebe (2) aus Olefinfäden (3) oder -bändchen hergestellt ist, mit denen gegebenenfalls elektrisch leitende Fäden (3') oder Bändchen verwebt sind, die ebenfalls im wesentlichen aus einem Olefin bestehen.

## Claims

1. Bulk container, in particular a flexible bulk container (FIBC), which is made essentially of a woven fabric of high-strength plastics filaments or tapes, characterised in that the bulk container bears at least one indicator element (4; 4'; 4"; 40) at a point (6; 7; 7'; 10; 12; 12') which is exposed to the sun, and that the indicator element undergoes reproducible, visible or measurable changes of property according to the solar radiation acting on the woven fabric.

2. Bulk container according to claim 1, characterised in that the indicator element (4; 4'; 4") consists of a woven fabric, a film, a nonwoven fabric or a layer which changes at least one of its physical properties, e.g. its strength or colour, in a measurable or reproducible manner under a defined insolation.

3. Bulk container according to claim 1 or 2, characterised in that the indicator element(s) (40; 4', 4") is/are worked into the woven fabric (2) and/or attached to the woven fabric (2).

4. Bulk container according to at least one of claims 1 to 3, characterised in that the indicator element(s) (4") consist(s) of plastics film strips which can be cut off the transport containers for examination.

5. Bulk container according to at least one of claims 1 to 4, characterised in that indicator elements are located
- in the neck region (6) of the container,
- in the top region (10),
- at the side faces (12, 12') and/or
- at the transport loops (7, 7').

6. Bulk container according to at least one of claims 1 to 5, characterised in that the woven fabric (2) is made of olefin filaments (3) or tapes with which filaments (3') or tapes which may be electrically conductive and also consist essentially of an olefin are interwoven.

## Revendications

1. Conteneur de matière en vrac, en particulier conteneur de matière en vrac flexible (ou FIBC selon la désignation anglo-saxonne abrégée) qui est réalisé essentiellement à partir de fils ou de rubans minces en matière plastique à haute résistance,
caractérisé
en ce que le conteneur de matière en vrac porte au moins un élément indicateur (4; 4'; 4"; 40) à un emplacement (6; 7; 7'; 10; 12; 12') qui est exposé au soleil,
et en ce que l'élément indicateur est soumis, en fonction du rayonnement solaire agissant sur le tissu, à des modifications de propriétés qui sont visibles ou mesurables d'une manière reproductible.

2. Conteneur de matière en vrac selon la revendication 1, caractérisé en ce que l'élément indicateur (4; 4'; 4") se compose d'un tissu, d'une feuille, d'un voile ou d'une couche qui est modifié de façon mesurable et reproductible, au moins quant à l'une de ses propriétés physiques, par exemple sa résistance ou sa couleur, sous l'effet d'un rayonnement solaire défini.

3. Conteneur de matière en vrac selon la revendication 1 ou 2, caractérisé en ce que l'élément indicateur ou les éléments indicateurs (40; 4'; 4") est/sont tissé(s) dans le tissu (2) et/ou fixé(s) sur le tissu (2).

4. Conteneur de matière en vrac selon l'une au moins des revendications 1 à 3, caractérisé en ce que l'élément indicateur ou les éléments indicateurs (4") se compose(nt) de languettes de feuilles de matière plastique qui peuvent être détachées, par découpe, des conteneurs de transport pour examen.

5. Conteneur de matière en vrac selon l'une au moins des revendications 1 à 4, caractérisé en ce que des éléments indicateurs sont fixés:
- dans la zone du col (6) du conteneur,
- dans la zone du couvercle (10)
- aux surfaces latérales (12, 12') et/ou
- aux boucles de transport (7, 7').

6. Conteneur de matière en vrac selon l'un au moins des revendications 1 à 5, caractérisé en ce que le tissu (2) est fabriqué à partir de fils (3) ou de rubans minces en oléfine avec lesquels sont éventuellement tissés des fils (3') ou des rubans minces électriquement conducteurs qui se composent eux aussi essentiellement d'une oléfine.
